# EUROPÄISCHE PATENTSCHRIFT

(11) **EP 2 165 785 B1**
(45) Veröffentlichungstag und Bekanntmachung des Hinweises auf die Patenterteilung: **01.12.2010**
(21) Anmeldenummer: 09011643.5
(22) Anmeldetag: 11.09.2009
(51) Int. Cl.: B21H 1/20, B21H 7/18

(54) **Vorrichtung und Verfahren zur Herstellung von Längsnuten in zylindrischen Werkstücken**
Method and device for manufacturing longitudinal grooves in cylindrical workpieces
Dispositif et procédé de fabrication de rainures longitudinales dans des pièces usinées cylindriques

(30) Priorität: 18.09.2008 DE 102008047985
(43) Veröffentlichungstag der Anmeldung: 24.03.2010
(73) Patentinhaber: WEBO Werkzeugbau Oberschwaben GmbH, 88279 Amtzell (DE)
(72) Erfinder: Schlayer, Dietmar, 88267 Vogt (DE)
(74) Vertreter: Riebling, Peter

(56) Entgegenhaltungen:
- EP-A1- 0 006 137
- EP-A2- 0 728 540
- DE-A1- 19 531 907
- DE-A1- 19 639 081
- DE-A1-102006 025 034

## Beschreibung

Die Erfindung betrifft eine Vorrichtung und ein Verfahren zur Herstellung von Längsnuten in zylindrischen Werkstücken.

Bei der Fertigung von Profilkörpern, wie beispielsweise Lamellenträgern von Kupplungen, Zahnriemenscheiben oder ähnlichen Werkstücken mit einer zylindrischen Grundstruktur, werden häufig hohe Genauigkeiten und Präzision gefordert. Insbesondere kommt es auf die Genauigkeit des Rundlaufes und die Oberflächenqualität an.

Bei den beschriebenen Werkstücken handelt es sich um hochwertige Fertigungsteile, welche in großer Stückzahl hergestellt werden. Somit sind neben den qualitativen Merkmalen auch die Kosten und die Ausbringung wichtige Kriterien bei einer Produktionsanlage für solche Werkstücke.

Zur Herstellung der oben beschriebenen Werkstücke offenbart die gattungsbildende DE 10 2006 025 034 A1 ein geeignetes Verfahren. Ein spezielles Rollwerkzeug ermöglicht es, das Werkstück aus einem Rohling mit glatter Außenkontur mittels einer Presse herzustellen, wobei jeder Pressenhub aus einem Rohling ein Werkstück ausformt.

Bei jedem Pressenhub läuft ein Walzvorgang ab, bei dem die Profilrollen das gewünschte Außenprofil in die Mantelfläche des Werkstückes eindrücken. Die Profilrollen sind dabei in einem Unterwerkzeug entlang des Umfanges des zu bearbeitenden Werkstückes angeordnet. Wird das Werkstück mittels eines am Stößel der Presse befestigten Oberwerkzeuges zwischen die Rollen gepresst, stützen sich diese an Stützrollen mit entsprechender Lagerung ab.

Das Unterwerkzeug lässt sich rotationssymmetrisch aufbauen, wobei die das Profil des Werkstückes erzeugenden einzelnen Profilrollen regelmäßig und mit einheitlichem Winkel zueinander entlang des Umfanges des Werkstückes verteilt sind. Infolge dessen und infolge der sich ergebenden rotationssymmetrischen Kräfteaufteilung während eines Umformvorganges sind die einzelnen, von den jeweiligen Profilrollen hergestellten Nuten untereinander praktisch gleich. Es wird insbesondere eine absatzfreie Kontur erreicht.

Bei der genannten DE 10 2006 025 034 A1 ist in einem Werkzeugoberteil ein Oberstempel angeordnet, an dessen unteren Ende ein Rollstempel angeordnet ist, welcher das zu verformende Bauteil trägt. Gegenüberliegend im Gehäuse sind hierbei einander gegenüberliegende Segmentscheiben angeordnet, die in gehäusefesten Lagerschalen drehbar gelagert sind.

Beim Gegenstand der genannten DE 10 2006 025 034 A1 besteht die Lagerung der einander gegenüberliegend angeordneten Segmentscheiben aus jeweils einem Kreissegment, wobei die Segmentscheibe in einer einzigen gehäusefesten Drehachse drehbar gelagert sind und sich auf einer kreisförmigen Abrollbahn am Außenumfang des zu verformenden Bauteils abwälzen.

Damit besteht der Nachteil, dass nur durchgehende, stetige und gleichförmige Bewegungskurven auf dem zu bearbeitenden Bauteil möglich sind. Abweichungen von der kreisförmigen Bahnkurve sind nicht möglich und vorgesehen.

Beispielsweise ist es nicht möglich, durch Veränderung im Bereich der Kreisbahn ein Eindringen der Profilscheibe in das Bauteil in irgendeiner Weise in Richtung auf ein "weiches Eindringen" zu beeinflussen. Ferner ist es bei kreisförmigen Bewegungsbahnen nicht möglich, die Abhebebewegung der Profilscheiben nach vollendeter Drückverformung an dem sich zwischen Profilscheibe und zu verformenden Bauteil ergebenden Kontaktpunkt im Sinne einer schnellen Abhebebewegung zu beeinflussen, um ein Klemmen des Bauteils an der Profilscheibe zu verhindern.

Der Erfindung liegt deshalb die Aufgabe zugrunde, ein Verfahren und eine Vorrichtung der Gestalt weiter zu entwickeln, dass die verwendeten Profilscheiben auf unterschiedlichen Bewegungskurven angetrieben werden können, die nicht unbedingt auf einer Kreisbahn liegen.

Zur Lösung der gestellten Aufgabe ist die Erfindung durch die technische Lehre des Anspruches 1 gekennzeichnet.

Wesentliches Merkmal der Erfindung ist, dass jeweils eine Profilscheibe durch mindestens zwei voneinander beabstandet angeordnete Pleuel bewegbar angetrieben ist, wobei jeweils das eine Ende des Pleuels in einer Aufnahme in der Profilscheibe gehalten ist und das jeweilige andere Ende des Pleuels über jeweils eine Lagerachse in einer gehäusefesten Lagerschale drehbar gelagert ist.

Mit dem Pleuelantrieb der Profilscheiben besteht nun der wesentliche Vorteil, dass der jeweiligen Profilscheibe nun keine kreisförmigen Bewegungen mehr zugeordnet werden, sondern ein von der Kreisbahn abweichender Bewegungsablauf. Damit kann z. B. ein weiches Eintauchen des Profilscheiben-Werkzeuges in die Oberfläche des zu verformenden Bauteils erreicht werden und ebenso kann hier erreicht werden, dass beim Ausklinken oder beim Entfernen der Profilscheibe von dem Bauteil eine schnelle Abhebebewegung stattfindet, ohne dass die Gefahr besteht, dass das Bauteil an der Profilscheibe festklemmt.

Es ergibt sich damit ein optimierter Bewegungsablauf, der bei kreisförmigen Bewegungsbahnen bisher nicht erreichbar war.

Bedingt durch die beiden voneinander beabstandet angeordneten Lagerachsen der beiden Pleuel ergibt sich also eine doppelte Lagerung der Profilscheibe und wegen dieser doppelten Lagerung ergeben sich wesentlich kürzere Abrollbewegungen der Profilscheibe, weil diese in zwei voneinander beabstandeten Drehachsen aufgenommen ist.

Dies ist im Unterschied zu einer rein auf einer Kreisbahn sich bewegenden Profilscheibe, weil diese sich um ein einziges Drehzentrum dreht und hierdurch größere Drehwege erforderlich sind.

Die vorliegende Erfindung ist nicht auf die Anordnung von zwei voneinander beabstandet angeordneten Pleuel beschränkt. Es ist ebenso möglich, statt zweier Pleuel ihrer drei oder mehr zu verwenden, um eine noch bessere Lagerung der Profilscheibe zu erreichen.

In einer Weiterbildung der Erfindung ist es im Übrigen vorgesehen, dass die effektive Pleuellänge einstellbar ausgebildet ist. Zu diesem Zweck könnte es z. B. vorgesehen sein, dass im Bereich des Pleuelarms eine Schraubverbindung angeordnet ist, die den Abstand zwischen der profilscheibenseitigen Drehachse und der lagerschalenseitigen Lagerachse veränderbar ausbildet.

Hierbei können die beiden Pleuel vollkommen unabhängig voneinander eingestellt werden.

In einer anderen Ausgestaltung der Erfindung ist die Lagerachse in Richtung der Längsachse des Pleuels einstellbar ausgebildet ist. Zu diesem Zweck ist in der Lagerachse ein Zwischenstück angeordnet, welches einstellbar ausgebildet ist. Ein solches Zwischenstück kann beispielsweise durch eine Keilverbindung oder ein Exzenter oder ein anderes längeneinstellbares Element einstellbar ausgebildet werden, um so ebenfalls den Abstand zwischen der profilscheibenseitigen Drehachse und der lagerschalenseitigen Lagerachse einstellbar zu gestalten.

Mit der Verwirklichung der Erfindung ergeben sich folgende Vorteile:
1. Durch die Anordnung von Pleueln (min. 2) ergeben sich mehrere Druckpunkte zur Kraftaufnahme.
2. Da die Position der Druckpunkte bestimmbar ist, kann die Wirkungsweise der Umformung beeinflusst werden. Daraus ergeben sich Vorteile bei der Umformung bezogen auf die Zahnqualität hinsichtlich Maßhaltigkeit und Verfüllgrad.
3. Die Stellung des Pleuels in Verbindung mit den Druckpunkten ermöglicht es für die Vorrichtung (Werkzeuge) deutlich geringere Halte- und Arbeitskräfte zu erzielen.
4. Bei der Anordnung und Ausführung der Vorrichtung sind die Umformwege erheblich geringer als gegenüber den bekannten Verfahren.
5. Die genannten Vorteile aus Punkt 3 haben zur Folge, dass keine zusätzlichen Gasdruckfedern oder hydraulische Kissen erforderlich sind. Somit sind die Standardpressen mit ihren Funktionen ausreichend.
6. Auch bei dieser Vorrichtung ist es möglich, eine in axialer Richtung der Pleuel wirksame Verstellung an den Pleueln einzubringen, die es erlaubt, auf Maßeinteilungen direkt oder indirekt zu reagieren, z. B. durch eine verstellbare Aufnahme der Pleuel oder durch einen verstellbaren Lagerpunkt an der gehäusefesten Lagerschale. Die Längenveränderung der wirksamen Länge der Pleuel kann durch Abstimmscheiben oder Exzenterbuchsen in der Lagerbuchse erfolgen.
7. Die Druckverteilung auf die Profilscheibe wird durch die min. 2 voneinander beabstandeten Lagerpunkte verkleinert.
8. Durch die gewählten Lagerpunkte werden nicht nur kreisförmige Bewegungen (Stand der Technik) abgefahren, sondern es können davon abgewandelte Kurven entwickelt werden, die für jedes Werkstück geeignet sind wie z. B. das weiche Eindringen einer Profilscheibe in ein Bauteil.
   Das schnelle Öffnen eines Lastpunktes verhindert das Klemmen von fertig verformten Bauteilen. Damit ist jegliches Profil für die Längsnuten möglich, z. B. Hinterschnitte, große Durchmessersprünge, Lücken oder Erhebungen am Bauteil.
9. Durch die Gestaltung des abzuwälzenden Profiles kann auch speziell für Innenlamellenträger (Hubs) die beginnende Verzahnung am Boden/Deckel deutlich verbessert werden, da die Profilscheibe den Walzprozess im Ablauf der Materialverformung zum Boden hindrücken kann.
10. Ein Klemmen der Profilscheiben zwischen min. 2 Kontaktflächen ist nicht erforderlich, da sich durch den Formschluss die Profilscheibe in seiner Position behält.

Im Folgenden wird die Erfindung anhand von lediglich einem Ausführungsweg in den darstellenden Zeichnungen näher erläutert.

Es zeigen:
- Figur 1:: schematisiert im Schnitt die Vorrichtung zur Herstellung von Längsnuten in einem zylindrischen Bauteil
- Figur 2 bis Figur 4:: der Bewegungsablauf des Oberstempels in Verbindung mit dem Bewegungsablauf der Profilscheiben beim Drückumformen des Bauteils
- Figur 5:: Schnitt gemäß der Linie V-V in Figur 1
- Figur 6:: schematisiert die Anordnung eines einzigen Pleuelpaares mit einer Möglichkeit zur Einstellung der Länge des Pleuels
- Figur 7:: schematisiert die Draufsicht eine Profilscheibe mit zwei Pleueln
- Figur 8:: Vergleich einer kreisförmigen Bewegungskurve mit der pleuel- geführten Bewegungskurve nach der Erfindung

Die Vorrichtung zur Herstellung von Längsnuten in einem zylindrischen Bauteil 11 besteht gem. Figur 1 aus einem Oberstempel 9, der über einen nicht näher dargestellten Antrieb in Richtung seiner Längsachse verschiebbar angetrieben ist.

Er läuft über einen Abstreifer 8 in das Maschinengehäuse 25 hinein und trägt an seinem vorderen freien Ende einen Rollstempel 7, auf dem das zu verformende Bauteil 11 angeordnet ist.

Gleichmäßig am Umfang verteilt sind eine Vielzahl von Profilscheiben 4 segmentförmig und jeweils radial einwärtsgerichtet im Maschinengehäuse 25 angeordnet, wie dies am besten aus Figur 5 zu entnehmen ist.

Jede Profilscheibe 4 wird von zwei voneinander beabstandet angeordneten Pleueln 1 und 2 in ihrer Abwälzbewegung geführt. Gem. Figur 7 bildet somit das eine Ende des Pleuels 1, 2 jeweils eine Drehachse 17 im Bereich der Profilscheibe 4 aus, während das gegenüberliegende Ende des Pleuels 1, 2 eine Lagerachse 16 in einer gehäusefesten Lagerschale 3 ausbildet.

In Figur 1 ist die unterste Stellung eines Hebebodens 5 dargestellt. Dieser dient dazu, mit seiner Anschlagkante 26 an dem jeweilig unteren Ende der Profilscheibe 4 anzusetzen und diese abzustützen. In Figur 1 ist bereits schon der fertig verformte Zustand eines Bauteils 11 dargestellt, weil sich der Hebeboden 5 in seiner untersten Stellung befindet und sich die Profilscheibe 4 auf der Anschlagkante 26 abstützt.

Zur Verformung eines neuen Bauteiles fährt deshalb der Oberstempel 9 nach oben zurück und dem folgt der Hebeboden 5, um so die Profilscheiben 4 wieder in ihre angehobene Stellung zu bringen.

Dem Oberstempel 9 und dem zu verformenden Bauteil 11 ist gegenüberliegend in axialer Richtung ein Teilheber 6 angeordnet, der ebenfalls verschiebbar in der Aufnahmebohrung des Maschinengehäuses 25 gehalten ist und der an seinem unteren Ende einen Zwischenbolzen 10 trägt.

Der Teilheber 6 ist zum Auswerfen des verformten Bauteils 11 bestimmt und fördert das verformte Bauteil 11 nach oben, wenn der Oberstempel 9 zurückgefahren ist, um das Bauteil aus der zentrischen Aufnahmebohrung im Maschinengehäuse 25 entnehmen zu können.

Der Bewegungsablauf zur Verformung eines Bauteils 11 mit zwei ineinander liegenden Verzahnungen 12, 13 ist anhand der Figuren 2 bis 5 dargestellt.

In der angehobenen Position nach Figur 2 fährt der Oberstempel 9 in Pfeilrichtung 21 nach unten und fördert das zu verformende Bauteil 11 in den Kontaktbereich der Profilscheiben 4, wie dies anhand der Figur 3 gezeichnet ist. Hierbei fährt der das Bauteil 11 tragende Teilheber 6 in Pfeilrichtung 20 nach unten.

Gem. Figur 3 kommt nun das zu verformende Bauteil im Bereich eines Kontaktpunktes 22 mit den Profilscheiben 4 in Berührung und durch Reibschluss werden die Profilscheiben 4 in Pfeilrichtung 20 nach unten mitgenommen und wälzen sich unter Einbringung von radial einwärtsgerichteten Längsnuten verformend am Außenumfang des Bauteils ab. Dies ist in Figur 4 dargestellt.

Die Figur 4 zeigt die unterste Stellung, die etwa der Abbildung nach Figur 1 entspricht, bei der das zu verformende Bauteil 11 mit den beiden zueinander versetzten Verzahnungen 12, 13 versehen ist.

Dies lässt sich aus Figur 5 entnehmen, wo erkennbar ist, dass die Verzahnungen 12, 13 am Umfang versetzt zueinander angeordnet sind.

Die Figur 6 zeigt eine erste Möglichkeit zur Längeneinstellung der jeweiligen Pleuel 1, 2. Hier ist erkennbar, dass am rückwärtigen Ende der Lagerschale 3 ein Zwischenstück 23 lose in die Lagerschale eingehängt ist und hierdurch ergibt sich ein Verstellspiel 15 im Bezug zu einem gegenüberliegend angeordneten und einstellbar ausgebildeten Verstellkeil 14.

Auf diese Weise wird somit die effektive Länge des jeweiligen Pleuels 1, 2 eingestellt.

In der allgemeinen Beschreibung wurde noch darauf hingewiesen, dass auch die Länge der Pleuel 1, 2 selbst veränderbar ist, indem jedes Pleuel zweiteilig ausgebildet ist, wobei das eine Teil als Schraubmuffe und das andere Teil als Schraubspindel ausgebildet ist.

Ebenso ist es möglich, statt einer Spindelverstellung zur Veränderung der Länge der Pleuel 1, 2 eine Exzenterverstellung vorzunehmen. In diesem Fall ist im Bereich der Lagerschale 3 und zwar im Bereich der Lagerachse 16 eine einstellbare Exzenterbuchse angeordnet.

Die Figur 7 zeigt die Bewegungskurve der Profilscheibe 4, die von der Bewegungskurve einer Kreisbahn stark abweicht. Hierbei bewegt sich die Profilscheibe 4 in Pfeilrichtung 18 nach oben und zwar entsprechend einer etwas flachen, nicht kreisförmigen Bewegungskurve, wobei diese Profilkurve 24 demzufolge keiner Kreisbahn folgt, sondern eher einer Bewegungskurve, deren Krümmungsradius kleiner als die Kreisbahn ist, um so schnellere Eintauchbewegungen der Profilscheibe auf dem zu verformenden Bauteil 11 und in entsprechender Weise auch eine schnellere Abhebebewegung der Profilscheibe von dem Bauteil 11 zu erreichen. Damit erfolgt ein weicheres Eintauchen der Profilscheibe 4 in das Material des Bauteils 11 und auch ein entsprechend schnelleres Ausklinken der Profilkurve 24 aus dem verformten Bauteil, wodurch Klemmungserscheinungen zwischen Bauteil und Profilscheibe stark minimiert werden.

Es werden also geringere Bewegungswege mit schnelleren Abhebe- und schnelleren Eintauchbewegungen vorgenommen. Dies ist ein wesentlicher Vorteil gegenüber dem Stand der Technik.

### Zeichnungslegende

- 1.: Pleuel 1
- 2.: Pleuel 2
- 3.: Lagerschale
- 4.: Profilscheibe
- 5.: Hebeboden
- 6.: Teilheber
- 7.: Rollstempel
- 8.: Abstreifer
- 9.: Oberstempel
- 10.: Zwischenbolzen
- 11.: Bauteil
- 12.: Verzahnung
- 13.: Verzahnung
- 14.: Verstellkeil
- 15.: Verstellspiel
- 16.: Lagerachse
- 17.: Drehachse
- 18.: Pfeilrichtung
- 19.: Pfeilrichtung
- 20.: Pfeilrichtung
- 21.: Pfeilrichtung
- 22.: Kontaktpunkt
- 23.: Zwischenstück
- 24.: Profilkurve
- 25.: Maschinengehäuse
- 26.: Anschlagkante
- 27.: Kreisbahn (St. d. T.)
- 28.: Bewegungskurve

## Patentansprüche

1. Vorrichtung zur Herstellung von Längsnuten in zylindrischen Werkstücken (11), bestehend aus einem Werkzeugoberteil mit einem Oberstempel (9), an dessen unteren Ende ein Rollstempel (7) angeordnet ist, der im Gebrauch das zu verformende Bauteil trägt, wobei gegenüberliegend im Gehäuse (25) eine Anzahl von am Umfang des Rollstempels (7) verteilten Profilscheiben (4) angeordnet ist, die derart ausgebildet sind, dass sie im Gebrauch jeweils radial einwärts gerichtet an dem zu verformenden Bauteil (11) eine Abwälzbewegung ausführen, wobei deren Bewegungsführung in gehäusefesten Lagerschalen (3) drehbar gelagert ist, **dadurch gekennzeichnet, dass** die jeweilige Profilscheibe (4) durch mindestens zwei voneinander beabstandet angeordnete Pleuel (1, 2) bewegbar angetrieben ist, wobei jeweils das eine Ende des Pleuels (1, 2) in einer Aufnahme in der Profilscheibe (4) gehalten ist und das jeweilige andere Ende des Pleuels (1, 2) über jeweils eine Lagerachse (16) in einer gehäusefesten Lagerschale (3) drehbar gelagert ist.

2. Vorrichtung nach Anspruch 1, **dadurch gekennzeichnet, dass** durch die beiden voneinander beabstandet angeordneten Lagerachsen (16) der beiden Pleuel (1, 2) eine doppelte Lagerung der Profilscheibe (4) gegeben ist.

3. Vorrichtung nach Anspruch 1 oder 2, **dadurch gekennzeichnet, dass** mehr als zwei Pleuel (1, 2) zur Bewegungsführung der jeweiligen Profilscheibe (4) vorgesehen sind.

4. Vorrichtung nach einem der Ansprüche 1 bis 3, **dadurch gekennzeichnet, dass** die wirksame Länge der Pleuel (1, 2) einstellbar ist.

5. Vorrichtung nach einem der Ansprüche 1 bis 4, **dadurch gekennzeichnet, dass** die Lagerachse (16) in Richtung der Längsachse des Pleuels (1, 2) einstellbar ausgebildet ist.

6. Vorrichtung nach einem der Ansprüche 1 bis 5, **dadurch gekennzeichnet, dass** in axialer Richtung dem Oberstempel (9) und dem zu verformenden Bauteil (11) gegenüberliegend ein Teilheber (6) angeordnet ist, der verschiebbar in der Aufnahmebohrung des Maschinengehäuses (25) gehalten ist und der an seinem unteren Ende einen Zwischenbolzen (10) trägt.

7. Verfahren zur Herstellung von Längsnuten in zylindrischen Werkstücken in einer Vorrichtung bestehend aus einem Werkzeugobertetl mit einem Oberstempel (9), an dessen unteren Ende ein Rollstempel (7) angeordnet ist, der das zu verformende Bauteil trägt, wobei gegenüberliegend im Gehäuse (25) eine Anzahl von am Umfang des Rollstempels (7) Verteilten Profilscheiben (4) angeordnet ist, die jeweils radial einwärts gerichtet an dem zu verformenden Bauteil (11) eine Abwälzbewegung ausführen, wobei deren Bewegungsführung in gehäusefesten Lagerschalen (3) drehbar gelagert ist, **dadurch gekennzeichnet, dass** die Profilscheiben (4) eine von einer kreisförmigen Bewegungsbahn abweichende Bewegung am Außenumfang des zu verformenden Bauteils (11) ausführen.

8. Verfahren nach Anspruch 7, **dadurch gekennzeichnet, dass** beim Ausklinken oder beim Entfernen der Profilscheibe (4) von dem Bauteil eine gegenüber einer kreisförmigen Abhebebewegung schnellere Abhebebewegung stattfindet, ohne dass die Gefahr besteht, dass das Bauteil an der Profilscheibe (4) festklemmt.

9. Verfahren nach Anspruch 7, **dadurch gekennzeichnet, dass** beim Einfahren der Profilscheibe (4) auf das Bauteil eine gegenüber einer kreisförmigen Eindrückbewegung weichere Eindrückbewegung stattfindet.

## Claims

1. Device for producing longitudinal grooves in cylindrical workpieces (11), consisting of an upper tool part with an upper stamp (9), on the lower end of which a roller stamp (7) is arranged, which, during use, carries the component to be formed, a number of profile discs (4) distributed at the periphery of the roller stamp (7) being arranged opposite in the housing (25), which profile discs are configured in such a way that, during use, they in each case carry out a rolling movement directed radially inwardly on the component (11) to be formed, the movement guide of which is rotatably mounted in the bearing shell (3) fixed to the housing, **characterised in that** the respective profile disc (4) is movably driven by at least two piston rods (1, 2) arranged spaced apart from one another, one respective end of the piston rod (1, 2) being held in a receiver in the profile disc (4) and the other respective end of the piston rod (1, 2) being rotatably mounted by means of a respective bearing pin (16) in a bearing shell (3) fixed to the housing.

2. Device according to claim 1, **characterised in that** a double mounting of the profile disc (4) is provided by the two bearing pins (16), which are arranged spaced apart from one another, of the two piston rods (1, 2).

3. Device according to claim 1 or 2, **characterised in that** more than two piston rods (1, 2) are provided to guide the movement of the respective profile disc (4).

4. Device according to any one of claims 1 to 3, **characterised in that** the effective length of the piston rod (1, 2) can be adjusted.

5. Device according to any one of claims 1 to 4, **characterised in that** the bearing pin (16) is adjustably configured in the direction of the longitudinal axis of the piston rod (1, 2).

6. Device according to any one of claims 1 to 5, **characterised in that** a part lifter (6) is arranged opposing the upper stamp (9) and the component (11) to be formed in the axial direction and is displaceably held in the receiving bore of the machine housing (25) and carries an intermediate bolt (10) at its lower end.

7. Method for producing longitudinal grooves in cylindrical workpieces in a device consisting of an upper tool part with an upper stamp (9), on the lower end of which a roller stamp (7) is arranged, which carries the component to be formed, a number of profile discs (4) distributed at the periphery of the roller stamp (7) being arranged opposite in the housing (25), which profile discs carry out a rolling movement directed radially inwardly, in each case, on the component (11) to be formed, the movement guide of which is rotatably mounted in bearing shells (3) fixed to the housing, **characterised in that** the profile discs (4) carry out a movement, which differs from a circular movement path, at the outer periphery of the component (11) to be formed.

8. Method according to claim 7, **characterised in that** when the profile disc (4) is unclipped or removed from the component, a lifting-off movement which is faster than a circular lift-off movement takes place, without there being a risk of the component jamming on the profile disc (4).

9. Method according to claim 7, **characterised in that** during introduction of the profile disc (4) onto the component, a softer pressing-in movement takes place compared to a circular pressing-in movement.

## Revendications

1. Dispositif pour réaliser des rainures longitudinales dans des pièces cylindriques (11), composé d'une partie d'outil supérieure avec un poinçon supérieur (9) à l'extrémité inférieure duquel est disposé un outil à rouler (7) qui porte, lors de l'utilisation, la pièce à déformer, étant précisé qu'il est prévu en face, dans le carter (25), un certain nombre de plaques profilées (4) réparties sur la circonférence de l'outil de roulage (7), qui sont conçues de telle sorte que lors de l'utilisation, elles décrivent radialement vers l'intérieur un mouvement de roulement sur la pièce (11) à déformer, et que leur guide de mouvement est monté en rotation dans des coussinets de palier (3) solidaires du carter, **caractérisé en ce que** chaque plaque profilée (4) est entraînée, mobile, par au moins deux bielles (1, 2) espacées l'une de l'autre, une extrémité de chaque bielle (1, 2) étant fixée dans un logement de la plaque profilée (4) tandis que l'autre extrémité de chaque bielle (1, 2) est montée en rotation dans un coussinet de palier (3) solidaire du carter, par l'intermédiaire d'un axe de palier (16).

2. Dispositif selon la revendication 1, **caractérisé en ce que** les deux axes de palier (16), espacés l'un de l'autre, des deux bielles (1, 2) définissent un double montage sur palier de la plaque profilée (4).

3. Dispositif selon la revendication 1 ou 2, **caractérisé en ce que** plus de deux bielles (1, 2) sont prévues pour guider le mouvement de chaque plaque profilée (4).

4. Dispositif selon l'une des revendications 1 à 3, **caractérisé en ce que** la longueur efficace des bielles (1, 2) est réglable.

5. Dispositif selon l'une des revendications 1 à 4, **caractérisé en ce que** l'axe de palier (16) est conçu pour être réglable dans le sens de l'axe longitudinal de la bielle (1, 2).

6. Dispositif selon l'une des revendications 1 à 5, **caractérisé en ce qu'**il est prévu, à l'opposé du poinçon supérieur (9) et de la pièce (11) à déformer, dans le sens axial, un dispositif de soulèvement de pièce (6) qui est logé, mobile, dans le logement de réception du carter de machine (25) et qui porte à son extrémité inférieure un axe intermédiaire (10).

7. Procédé pour réaliser des rainures longitudinales dans des pièces cylindriques dans un dispositif composé d'une partie d'outil supérieure avec un poinçon supérieur (9) à l'extrémité inférieure duquel est disposé un outil à rouler (7) qui porte la pièce à déformer, étant précisé qu'il est prévu en face, dans le carter (25), un certain nombre de plaques profilées (4) réparties sur la circonférence de l'outil de roulage (7), qui sont conçues de telle sorte que lors de l'utilisation, elles décrivent radialement vers l'intérieur un mouvement de roulement sur la pièce (11) à déformer, et que leur guide de mouvement est monté en rotation dans des coussinets de palier (3) solidaires du carter, **caractérisé en ce que** les plaques profilées (4) décrivent sur la circonférence extérieure de la pièce (11) à déformer un mouvement différent d'une trajectoire circulaire.

8. Procédé selon la revendication 7, **caractérisé en ce que** lors du désengagement ou de l'éloignement de la plaque profilée (4) par rapport à la pièce, un mouvement de soulèvement plus rapide qu'un mouvement de soulèvement circulaire a lieu, sans que la pièce risque de rester bloquée sur la plaque profilée (4).

9. Procédé selon la revendication 7, **caractérisé en ce que** lors de l'entrée de la plaque profilée (4) dans la pièce, un mouvement d'enfoncement plus souple qu'un mouvement d'enfoncement circulaire a lieu.
